# EUROPÄISCHE PATENTSCHRIFT

(11) **EP 2 275 610 B1**
(45) Veröffentlichungstag und Bekanntmachung des Hinweises auf die Patenterteilung: **08.05.2013**
(21) Anmeldenummer: 10177629.2
(22) Anmeldetag: 18.02.2004
(51) Int. Cl.: E03D 3/10, E03D 5/01, E03D 1/28

(54) **Wasserkasten für ein Klosett und entsprechendes Klosett**
Water cistern for a closet and corresponding closet
Réservoir d'eau pour une toilette et toilette correspondante

(30) Priorität: 18.02.2003 DE 10306661; 09.10.2003 DE 10346862; 26.04.2003 DE 10318914
(43) Veröffentlichungstag der Anmeldung: 19.01.2011
(62) Teilanmeldung aus: 08104343.2
(73) Patentinhaber: Dix, Dietmar, 45128 Essen (DE)
(72) Erfinder: Dix, Dietmar, 45128 Essen (DE)
(74) Vertreter: Cohausz & Florack

(56) Entgegenhaltungen:
- WO-A1-03/104574
- CH-A5- 672 342
- DE-A1- 10 107 671
- DE-A1- 19 515 959
- DE-U1- 9 305 874
- DE-U1- 29 901 848
- US-A- 2 629 878
- US-A- 4 115 883

## Beschreibung

Die vorliegende Erfindung betrifft ein Klosett, insbesondere WC oder Urinal, mit einem Klosettbecken und mit einem Wasserkasten umfassend einen Behälter um Speichern von Wasser, der einen Zulauf zum Einleiten des Wassers und einen eine Austrittsöffnung aufweisenden Ablauf zum Ausleiten des Wassers in das Klosettbecken während eines Spülvorgangs hat, sowie eine Einrichtung zum Schutz vor Verunreinigung des Wassers durch das im Klosettbecken befindliche Toilettenwasser, wobei der Behälter ein Druckbehälter ist und im Bereich des Ablaufs ein Ventil aufweist, das beim Spülvorgang geöffnet werden kann, wobei der Druckbehälter mit einem Druck beaufschlagbar ist, der geeignet ist, das Wasser ohne Nutzung eines Gefälles durch die Austrittsöffnung des Ablaufs in das Klosettbecken zu leiten, und wobei die Schutzeinrichtung in Fließrichtung hinter dem Ventil angeordnet ist. Ein solches Klosett ist beispielsweise aus der US 4,115,883 bekannt.

Wasserkästen, auch Spülkästen genannt, die weder starre Wände haben müssen, noch eine typische Kastenform, sind zur Speicherung von Wasser bekannt, welches für den Spülvorgang bei einem Klosett, insbesondere einem WC oder Urinal, benötigt wird. Üblicherweise sind Wasserkästen oberhalb des Klosettbeckens an der Wand montiert. Eine solche Montage ist sehr einfach und deshalb kostengünstig, hat aber den Nachteil eines sichtbaren Wasserkastens. Eine optisch ansprechendere Lösung bietet dagegen die Unterputzmontage oder die Montage unter eine separate Ständerwand, die aber wesentlich aufwendiger und damit teuerer ist. Eine Unterputzmontage ist auch nicht ohne weiteres nachträglich, beispielsweise bei der Renovierung eines Badezimmers, möglich.

Aus dem Stand der Technik ist ferner bekannt, den Wasserkasten nicht oberhalb des Klosettbeckens, sondern auf gleicher Höhe oder darunter anzuordnen, wodurch der Wasserkasten aus dem unmittelbaren Blickfeld des Benutzers verschwindet. Eine Weiterentwicklung eines solches Wasserkastens beschreibt die GB 2 194 259 A, nämlich einen in das Gehäuse des Klosetts integrierten Wasserkasten. Eine solche Anordnung ist zwar optisch ansprechend und auch besonders platzsparend, hat allerdings den Nachteil, daß das Wasser, um überhaupt in das Klosettbecken zu gelangen und außerdem noch eine geeignete Spülwirkung zu erzielen, mit Druck beaufschlagt werden muß, da bei dieser Anordnung kein Gefälle mehr zwischen Wasserkasten und Klosettbecken vorhanden ist, wie bei dem üblichen Stand der Technik, wonach der Wasserkasten oberhalb des Klosettbeckens montiert ist.

Problematisch ist dabei, daß Trinkwasser gewissen Reinheitsvorschriften unterliegt, die in vielen Staaten, insbesondere in der EU, einen sogenannten freien Auslauf vorschreiben. Ein freier Auslauf ist beispielsweise in der Norm DIN EN 1717 definiert.

Ein freier Auslauf ist danach eine ständig ungehinderte freie Fließstrecke, entweder außerhalb oder innerhalb des versorgten Apparates oder Behälters zwischen der zulaufseitigen Austrittsöffnung der Trinkwasser-Installation und dem ablaufseitigen Prozeßfluid gemessen bei maximalem Betriebswasserspiegel.

Ein freier Auslauf verhindert das Rückfließen von verunreinigter Flüssigkeit in die Trinkwasser-Installation, verhindert also im vorliegenden Fall das Zurückfließen des während des Spülvorgangs verwendeten Wassers in das Frischwasserleitungssystem. Da der freie Auslauf gemäß Stand der Technik zwischen dem naturgemäß druckbeaufschlagten Frischwasserleitungssystem und dem Wasserkasten vorgesehen ist und in Fließrichtung gesehen hinter dem freien Auslauf atmosphärischer Druck herrscht, muß das im Wasserkasten befindliche Wasser erneut mit Druck beaufschlagt werden, um aus dem Wasserbehälter des Wasserkastens in das Klosettbecken zu gelangen. Im Falle eines Wasserkastens, der auf gleicher Höhe oder unterhalb des Klosettbeckens angeordnet ist, so daß also kein Gefälle zwischen Wasserkasten und Klosettbecken benutzt werden kann, um eine für den Spülvorgang ausreichende Strömung zu erzeugen, ist es ebenfalls aus der GB 2 194 259 A bekannt, im Bereich des Ablaufs des Wasserkastens eine Wasserpumpe anzuordnen, die den zum Spülen nötigen Wasserdruck erzeugt.

Eine solche Wasserpumpe hat allerdings den Nachteil, daß ein erhöhter Installationsaufwand, insbesondere was die Energieversorgung der Pumpe angeht, nötig ist, was zu erhöhten Kosten führt. Auch der zusätzliche Energieaufwand zum Betreiben der Pumpe macht sich bei den Kosten negativ bemerkbar.

Problematisch bei der US 4,115,883 ist, dass die Schutzeinrichtung von der Form des Klosettbeckens und Siphons gebildet wird, der eine freie Fließstrecke zwischen dem Ablauf des Wasserbehälters und dem im Klosettbecken befindlichen Toilettenwasser bildet, wodurch es aber im Laufe der Zeit an der Klosettbeckenrückwand, die den Ablauf des Wasserbehälters mit dem Abschnitt des Klosettbeckens verbindet, in dem sich das Toilettenwasser sammelt, zu Anhaftungen von Schmutz und Bakterien kommen kann. Zwar kann das Toilettenwasser aus dem Klosettbecken nicht zurück in das Frischwasserleitungssystem fließen, jedoch können sich insbesondere Bakterien von der Klosettbeckenrückwand über den Ablauf bis in den Wasserbehälter ausbreiten und damit das Wasser im Behälter und letztlich das Frischwasserleitungssystem kontaminieren.

Die CH 672 342 A5 und die nachveröffentliche WO 03/104574 A1 offenbaren ebenfalls ein Klosett mit einem Klosettbecken und mit einem Wasserkasten, wobei ein freier Auslauf in das Klosettbecken eine Schutzeinrichtung darstellt, die hinter dem Spülventil angeordnet ist. Auch hier kann es im Laufe der Zeit zu Anhaftungen von Schmutz und Bakterien an der Klosettbeckenrückwand kommen, was zu einer Kontamination des Frischwassers im Wasserbehälter führen kann.

Aus der CH 184238 A, der FR 2 557 176 A1 und der EP 0 320 372 A1 sind Klosetts bekannt, die als Schutzeinrichtung zum Verhindern einer Kontamination des Frischwasserleitungssystems einen Rohrunterbrecher aufweisen. Dabei verfügt das Klosett nicht über einen Wasserkasten, sondern das Klosett ist direkt an das Frischwasserleitungssystem angeschlossen.

Ausgehend von dem zuvor beschriebenen Stand der Technik liegt der vorliegenden Erfindung die Aufgabe zugrunde, bei einem Klosett der eingangs genannten Art mit einem Klosettbecken und mit einem Wasserkasten ein Rücksaugen des Spülwassers im Unterdruckfall in das Frischwasserleitungssystem zu vermeiden. Die zuvor hergeleitete und aufgezeigte Aufgabe wird bei einem Klosett der eingangs genannten Art durch die Merkmale des kennzeichnenden Teils von Patentanspruch 1 gelöst.

Ausgestaltungen des erfindungsgemäßen Klosettbeckens sind Gegenstand der Unteransprüche.

Mitunter wird die Aufgabe bei einem Klosett, insbesondere WC oder Urinal, mit einem Klosettbecken und mit einem Wasserkasten umfassend einen Behälter um Speichern von Wasser, der einen Zulauf zum Einleiten des Wassers und einen eine Austrittsöffnung aufweisenden Ablauf zum Ausleiten des Wassers in das Klosettbecken während eines Spülvorgangs hat, sowie eine Einrichtung zum Schutz vor Verunreinigung des Wassers durch das im Klosettbecken befindliche Toilettenwasser, wobei der Behälter ein Druckbehälter ist und im Bereich des Ablaufs ein Ventil aufweist, das beim Spülvorgang geöffnet werden kann, wobei der Druckbehälter mit einem Druck beaufschlagbar ist, der geeignet ist, das Wasser ohne Nutzung eines Gefälles durch die Austrittsöffnung des Ablaufs in das Klosettbecken zu leiten, und wobei die Schutzeinrichtung in Fließrichtung hinter dem Ventil angeordnet ist, dadurch gelöst, dass die Schutzeinrichtung durch eine Luftstrecke zwischen der Austrittsöffnung des Ablaufs und dem Klosettbecken gebildet wird.

Mit anderen Worten, die Schutzeinrichtung, die das Wasser vor Verunreinigung schützen soll, wird, statt zwischen dem Frischwasserleitungssystem und dem Wasserkasten, nunmehr zwischen dem Wasserkasten und dem Klosettbecken angeordnet. Zusätzlich ist erfindungsgemäß vorgesehen, daß der Wasserkasten zum Speichern des Wassers einen Druckbehälter aufweist, der über ein Ventil entleerbar ist. Dadurch ist es nunmehr unter Einhaltung sämtlicher Reinheitsvorschriften möglich, den naturgemäß im Frischwasserleitungssystem vorhandenen Wasserdruck auch im Wasserbehälter des Wasserkastens aufzubauen und für den Spülvorgang zu nutzen.

Die Einrichtung zum Schutz vor Verunreinigung des Wassers, welche dem Druckbehälter nachgeschaltet ist, wird erfindungsgemäß durch eine Luftstrecke oder eine Belüftungsöffnung zwischen der Austrittsöffnung des Ablaufs und dem Klosettbecken gebildet. Auf diese Weise ist ein Rückfließen des beim Spülen verwendeten Wassers in das Frischwasserleitungssystem ausgeschlossen. Es wird dadurch sogar erreicht, daß nicht einmal der Druckbehälter des Wasserkastens durch zurückfließendes Spülwasser verunreinigt werden kann, was aus hygienischen Gesichtspunkten besonders vorteilhaft ist.

Gemäß einer bevorzugten Ausführungsform wird die Schutzeinrichtung durch einen Rohrunterbrecher Typ A1 mit ständiger Verbindung zur Atmosphäre nach DIN EN 1717 gebildet. Alternativ kann die Schutzeinrichtung auch durch einen freien Auslauf nach DIN EN 1717 mit einer Austrittsöffnung und einer Eintrittsöffnung gebildet werden, wobei die Austrittsöffnung des freien Auslaufs durch die Austrittsöffnung des Ablaufs gebildet wird.

Vorteilhafterweise wird die Strömungsgeschwindigkeit des in das Klosettbecken eingeleiteten Wassers dadurch zusätzlich erhöht, daß die Eintrittsöffnung des freien Auslaufs trichterförmig ausgebildet ist. Alternativ kann zwischen der Austrittsöffnung und der Eintrittsöffnung des freien Auslaufs eine rinnenförmige Geometrie vorgesehen sein. Schließlich ist es auch denkbar, die Austrittsöffnung des freien Auslaufs düsenförmig auszubilden.

Besonders vorteilhaft ist es, wenn der freie Auslauf nach DIN EN 1717 ausgebildet ist und ein ungehinderter freier Auslauf oder ein freier Auslauf mit nicht kreisförmigem Überlauf oder ein freier Auslauf mit Injektor ist. Eine derartige Ausbildung der Schutzeinrichtung ermöglicht insbesondere die Verwendung des erfindungsgemäßen Wasserkastens im europäischen Raum, da dort besonders hohe Anforderungen an die Sicherheitsvorkehrungen im Trinkwasserbereich gestellt werden.

Wie bereits dargestellt, ist ein entscheidender Vorteil der erfindungsgemäßen Lösung, daß der Druck des Frischwasserleitungssystems genutzt werden kann. Dazu ist es von Vorteil, wenn der Zulauf des Wasserkastens unmittelbar mit dem Frischwasserleitungssystem verbunden ist. Es ist aber auch denkbar, zwischen Frischwasserleitungssystem und Wasserkasten eine weitere Schutzeinrichtung vorzusehen, die derart ausgebildet ist, daß der Druck indirekt oder direkt auf den Druckbehälter des Wasserkastens übertragen wird, insbesondere eine den Rückfluß verhindernde Einrichtung, beispielsweise ein Ventil.

Gemäß einer weiteren vorteilhaften Ausgestaltung ist vorgesehen, daß die Austrittsöffnung des Ablaufs des Wasserkastens oberhalb des Überlaufs des Klosettbeckens angeordnet ist. Auf diese Weise kann ein freier Auslauf, wie er zuvor beschrieben wurde, besonders einfach realisiert werden, da das Wasser von oben unter zusätzlicher Ausnutzung der Schwerkraft, aber auch des Drucks im Wasserbehälter, in die Eintrittsöffnung des freien Auslaufs gelangt, und zwar unter Zurücklegen einer Luftstrecke, indem das Wasser keine Leitungsteile berührt.

Das im Bereich des Ablaufs angeordnete Ventil, welches das unter Druck stehende Wasser im Druckbehälter mittels eines Betätigungsmechanismusses zum Zwecke der Spülung freigibt, ist im höchsten Punkt des Wasserkastens, und zwar im höchsten Punkt des Ablaufs des Wasserkastens angeordnet. Auf diese Weise kann der auf das Ventil einwirkende Betätigungsmechanismus vom Benutzer auf einfache Weise gehandhabt werden.

Gemäß einer weiteren vorteilhaften Ausgestaltung ist der Ablauf im unteren Teil des Druckbehälters mit diesem verbunden. Dadurch wird erreicht, daß der Ablauf vor und während des Spülvorgangs immer mit Wasser gefüllt ist und keine ggf. im Druckbehälter befindliche Luft durch den Ablauf gelangt.

Es gibt nun eine Vielzahl von Möglichkeiten, das erfindungsgemäße Klosett auszugestalten und weiterzubilden. Hierzu wird beispielsweise verwiesen einerseits auf die Unteransprüche, andererseits auf die Beschreibung einiger Ausführungsbeispiele in Verbindung mit der Zeichnung. In der Zeichnung zeigt
- Fig. 1: ein erstes Ausführungsbeispiel eines Klosetts mit einem Wasserkasten gemäß der vorliegenden Erfindung,
- Fig. 2: ein zweites Ausführungsbeispiel eines Klosetts mit einem Wasserkasten gemäß der vorliegenden Erfindung und
- Fig. 3: ein drittes Ausführungsbeispiel eines Klosetts mit einem Wasserkasten gemäß der vorliegenden Erfindung.

Fig. 1 zeigt eine Ausführungsform eines Klosetts mit einem Wasserkasten gemäß der vorliegenden Erfindung, wobei der Wasserkasten einen Behälter 1 zum Speichern von Wasser mit einem Zulauf (nicht dargestellt) zum Einleiten des Wassers und einem eine Austrittsöffnung 2 aufweisenden Ablauf 3 zum Ausleiten des Wassers in das Klosettbecken 4 bei einem Spülvorgang. Ferner ist eine Schutzeinrichtung 5 vorgesehen, welche verhindert, daß zum Spülen verwendetes Wasser durch den Ablauf 3 zurück in den Wasserbehälter 1 fließen kann.

Die Schutzeinrichtung 5 ist im vorliegenden Fall durch einen Rohrunterbrecher Typ A1 mit ständiger Verbindung zur Atmosphäre nach DIN EN 1717 gebildet. Der Rohrunterbrecher erzeugt eine Luftstrecke zwischen der Austrittsöffnung 2 und dem Klosettbecken 4.

Das im Druckbehälter 1 befindliche Wasser hat, da zwischen dem nicht dargestellten Frischwasserleitungssystem und dem Wasserkasten nicht, wie im Stand der Technik üblich, ein freier Auslauf realisiert ist, denselben Wasserdruck, wie das Wasser im Frischwasserleitungssystem. Auf diese Weise ist es möglich, bei Betätigung der Spülung, d.h. bei Öffnen des Ventils 6 im höchsten Punkt des Wasserkastens, auch ohne Vorhandensein eines Gefälles zwischen Wasserkasten und Klosettbecken eine ausreichende Spülwirkung zu erzielen.

Fig. 2 zeigt ein zu Fig. 1 alternatives Ausführungsbeispiel, das sich durch die Art der Schutzeinrichtung 5 unterscheidet. Im dargestellten Fall ist die Schutzeinrichtung durch einen ungehinderten freien Auslauf nach DIN EN 1717 gebildet, wobei der freie Auslauf eine Auslaßöffnung 7 aufweist, die mit der Austrittsöffnung 2 des Ablaufs 3 identisch ist, sowie eine Einlaßöffnung 8. Die Einlaßöffnung 8 des freien Auslaufs ist im vorliegenden Fall, um die Strömungsgeschwindigkeit des Spülwassers zu erhöhen, trichterförmig ausgebildet. Ansonsten entspricht die Funktionsweise der in Fig. 1 dargestellten Ausführungsform.

Fig. 3 zeigt schließlich eine weitere Variante, die sich ebenfalls durch die Schutzeinrichtung 5 von den beiden vorangehend beschriebenen Varianten unterscheidet. In diesem Fall wird die Schutzeinrichtung 5 durch einen freien Auslauf mit Injektor gebildet. Dazu ist die Austrittsöffnung 7 des freien Auslaufs düsenförmig ausgebildet, um die Strömungsgeschwindigkeit des Wassers zu erhöhen. Bezüglich der weiteren Funktionsweise sei auf die Beschreibung des in Fig. 1 dargestellten Ausführungsbeispiels verwiesen.

## Patentansprüche

1. Klosett, insbesondere WC oder Urinal, mit einem Klosettbecken (4) und mit einem Wasserkasten, wobei der Wasserkasten umfasst:
- einen Behälter (1) zum Speichern von Wasser, der einen Zulauf zum Einleiten des Wassers und einen eine Austrittsöffnung (2) aufweisenden Ablauf (3) zum Ausleiten des Wassers in das Klosettbecken (4) während eines Spülvorgangs hat,
- sowie eine Einrichtung (5) zum Schutz vor Verunreinigung des Wassers durch das im Klosettbecken (4) befindliche Toilettenwasser;
- wobei der Behälter (1) ein Druckbehälter ist und im Bereich des Ablaufs (3) ein Ventil (6) aufweist, das beim Spülvorgang geöffnet werden kann, wobei der Druckbehälter mit einem Druck beaufschlagbar ist, der geeignet ist, das Wasser ohne Nutzung eines Gefälles durch die Austrittsöffnung (2) des Ablaufs (3) in das Klosettbecken (4) zu leiten, und
- wobei die Schutzeinrichtung (5) in Fließrichtung hinter dem Ventil (6) angeordnet ist,
**dadurch gekennzeichnet, dass** die Schutzeinrichtung (5) durch eine Luftstrecke zwischen der Austrittsöffnung (2) des Ablaufs und dem Klosettbecken (4) gebildet wird, wobei die Luftstrecke dem Behälter (1) nachgeschaltet ist und wobei das Ventil (6) im höchsten Punkt des Wasserkastens, und zwar im höchsten Punkt des Ablaufs (3), angeordnet ist.

2. Klosett nach Anspruch 1,
**dadurch gekennzeichnet, dass** die Schutzeinrichtung (5) durch einen Rohrunterbrecher Typ A1 mit ständiger Verbindung zur Atmosphäre nach DIN EN 1717 gebildet ist.

3. Klosett nach Anspruch 1,
**dadurch gekennzeichnet, dass** die Schutzeinrichtung (5) durch einen freien Auslauf nach DIN EN 1717 mit einer Austrittsöffnung (7) und einer Eintrittsöffnung (8) gebildet ist, wobei die Austrittsöffnung (7) des freien Auslaufs durch die Austrittsöffnung (2) des Ablaufs (3) des Wasserkastens gebildet wird.

4. Klosett nach Anspruch 3,
**dadurch gekennzeichnet, dass** die Eintrittsöffnung (8) des freien Auslaufs trichterförmig ausgebildet ist.

5. Klosett nach Anspruch 3,
**dadurch gekennzeichnet , dass** zwischen der Austrittsöffnung (7) und der Eintrittsöffnung (8) des freien Auslaufs eine rinnenförmige Geometrie vorgesehen ist.

6. Klosett nach Anspruch 3,
**dadurch gekennzeichnet, dass** die Austrittsöffnung (7) des freien Auslaufs düsenförmig ausgebildet ist.

7. Klosett nach einem der Ansprüche 3 bis 6,
**dadurch gekennzeichnet, dass** der freie Auslauf ein ungehinderter freier Auslauf nach DIN EN 1717 oder ein freier Auslauf mit nicht kreisförmigem Überlauf nach DIN EN 1717 oder ein freier Auslauf mit Injektor nach DIN EN 1717 ist.

8. Klosett nach einem der Ansprüche 1 bis 7,
**dadurch gekennzeichnet, dass** der Zulauf unmittelbar mit einem Frischwasserleitungssystem verbindbar ist oder über eine weitere Schutzeinrichtung, die derart ausgebildet ist, dass der Druck indirekt oder direkt auf den Druckbehälter des Wasserkastens übertragen wird, insbesondere eine den Rückfluß verhindernde Einrichtung, beispielsweise ein Ventil.

9. Klosett nach einem der Ansprüche 1 bis 8,
**dadurch gekennzeichnet, dass** die Austrittsöffnung (2) des Ablaufs (3) in Gebrauchsstellung oberhalb des Überlaufs des Klosettbeckens (4) angeordnet ist.

10. Klosett nach einem der Ansprüche 1 bis 9,
**dadurch gekennzeichnet, dass** der Ablauf (3) im unteren Teil des Druckbehälters mit diesem verbunden ist.

## Claims

1. A toilet, in particular a WC or a urinal, with a toilet bowl (4) and with a water tank, wherein the water tank comprises:
- a container (1) for storing water, which has an intake for the introduction of the water and a drain (3) comprising an outlet opening (2) for conveying the water out into the toilet bowl (4) during a flushing process,
- as well as a device (5) for protection against contamination of the water by the toilet water present in the toilet bowl (4);
wherein the container (1) is a pressurised container and comprises in the region of the drain (3) a valve (6) which can be opened during the flushing process, wherein the pressurised container can be acted on by a pressure which is suitable for conveying the water without the use of a gradient through the outlet opening (2) of the drain (3) into the toilet bowl (4), and
wherein the protection device (5) is disposed behind the valve (6) in the flow direction,
**characterised in that** the protection device (5) is formed by an air gap between the outlet opening (2) of the drain and the toilet bowl (4), wherein the air gap is disposed downstream of the container (1) and wherein the valve (6) is disposed at the highest point of the water tank, namely at the highest point of the drain (3).

2. The toilet according to claim 1, **characterised in that** the protection device (5) is formed by a pipe interrupter of type A1 with a permanent connection to the atmosphere according to DIN EN 1717.

3. The toilet according to claim 1, **characterised in that** the protection device (5) is formed by a free outflow according to DIN EN 1717 with an outlet opening (7) and an inlet opening (8), wherein the outlet opening (7) of the free outflow is formed by the outlet opening (2) of the drain (3) of the water tank.

4. The toilet according to claim 3, **characterised in that** the inlet opening (8) of the free outflow is constituted funnel-shaped.

5. The toilet according to claim 3, **characterised in that** a trough-shaped geometry is provided between the outlet opening (7) and the inlet openings (8) of the free outflow.

6. The toilet according to claim 3, **characterised in that** the outlet opening (7) of the free outflow is constituted nozzle-shaped.

7. The toilet according to any one of claims 3 to 6, **characterised in that** the free outflow is an unhindered free outflow according to DIN EN 1717 or a free outflow with a non-circular overflow according to DIN EN 1717 or a free outflow with an injector according to DIN EN 1717.

8. The toilet according to any one of claims 1 to 7, **characterised in that** the intake can be connected to a fresh water piping system directly or via a further protection device, which is constituted in such a way that the pressure is transferred indirectly or directly to the pressurised container of the water tank, in particular a device preventing the backflow, for example a valve.

9. The toilet according to any one of claims 1 to 8, **characterised in that** the outlet opening (2) of the drain (3) in the position of use is disposed above the overflow of the toilet bowl (4).

10. The toilet according to any one of claims 1 to 9, **characterised in that** the drain (3) is connected in the lower part of the pressurised container to the latter.

## Revendications

1. Cabinet, en particulier un WC ou un urinoir, avec une cuvette de cabinet (4) et avec un réservoir de chasse d'eau, dans lequel le réservoir de chasse d'eau comprend :
- un bac (1) pour le stockage de l'eau, possédant une alimentation pour l'arrivée d'eau et une évacuation (3) comportant une ouverture de sortie (2), pour l'évacuation de l'eau dans la cuvette de cabinet (4) pendant une opération de chasse,
- ainsi qu'un dispositif (5) pour la protection contre la pollution de l'eau par l'eau des toilettes se trouvant dans la cuvette de cabinet (4) ;
dans lequel le bac (1) est un bac sous pression et comporte une soupape (6) dans la région de l'évacuation (3), laquelle peut être ouverte lors d'une opération de chasse, le bac sous pression pouvant être soumis à une pression adaptée pour guider l'eau par l'ouverture de sortie (2) de l'évacuation (3) et vers la cuvette de cabinet (4), sans nécessiter de pente, et
dans lequel le dispositif de protection (5) est agencé derrière la soupape (6) dans la direction d'écoulement,
**caractérisé en ce que** le dispositif de protection (5) est formé par un espace d'air entre l'ouverture de sortie (2) de l'évacuation et la cuvette de cabinet (4), l'espace d'air étant prévu en aval du bac (1), et la soupape (6) étant agencée au point le plus haut de la cuvette de cabinet, notamment au point le plus haut de l'évacuation (3).

2. Cabinet selon la revendication 1, **caractérisé en ce que** le dispositif de protection (5) est formé par un interrupteur de conduit du type A1, avec une liaison constante avec l'atmosphère selon la norme DIN EN 1717.

3. Cabinet selon la revendication 1, **caractérisé en ce que** le dispositif de protection (5) est formé par une sortie libre selon la norme DIN EN 1717, avec une ouverture de sortie (7) et une ouverture d'entrée (8), l'ouverture de sortie (7) de la sortie libre étant formée par l'ouverture de sortie (2) de l'évacuation (3) de la cuvette de cabinet.

4. Cabinet selon la revendication 3, **caractérisé en ce que** l'ouverture d'entrée (8) de la sortie libre est conçue en forme de cône.

5. Cabinet selon la revendication 3, **caractérisé en ce qu'**une géométrie de gouttière est prévue entre l'ouverture de sortie (7) et l'ouverture d'entrée (8) de la sortie libre.

6. Cabinet selon la revendication 3, **caractérisé en ce que** l'ouverture de sortie (7) de la sortie libre est conçue en forme de buse.

7. Cabinet selon l'une des revendications 3 à 6, **caractérisé en ce que** la sortie libre est une sortie libre dégagée selon la norme DIN EN 1717, ou une sortie libre avec un trop-plein non circulaire selon la norme DIN EN 1717, ou une sortie libre avec un injecteur selon la norme DIN EN 1717.

8. Cabinet selon l'une des revendications 1 à 7, **caractérisé en ce que** l'alimentation peut être reliée à un système d'alimentation en eau d'appoint directement, ou par le biais d'un autre dispositif de protection conçu de manière à transmettre la pression indirectement ou directement au bac sous pression de la cuvette de cabinet, en particulier un dispositif empêchant le reflux, par exemple une soupape.

9. Cabinet selon l'une des revendications 1 à 8, **caractérisé en ce que** dans la position d'utilisation, l'ouverture de sortie (2) de l'évacuation (3) est agencée au-dessus du trop-plein de la cuvette de cabinet (4).

10. Cabinet selon l'une des revendications 1 à 9, **caractérisé en ce que** l'évacuation (3) est reliée dans la partie inférieure du bac sous pression à celui-ci.
